# EUROPÄISCHE PATENTSCHRIFT

(11) **EP 0 142 459 B1**
(45) Veröffentlichungstag und Bekanntmachung des Hinweises auf die Patenterteilung: **26.08.1987**
(21) Anmeldenummer: 84810364.4
(22) Anmeldetag: 24.07.1984
(51) Int. Cl.: C25C 3/08

(54) **Elektrolysewanne**
Electrolysis vat
Cuve d'électrolyse

(30) Priorität: 25.08.1983 CH 4633/83
(43) Veröffentlichungstag der Anmeldung: 22.05.1985
(73) Patentinhaber: SCHWEIZERISCHE ALUMINIUM AG, CH-3965 Chippis (CH)
(72) Erfinder: Scharpey, Wilhelm, D-4300 Essen 16 (DE)

## Beschreibung

Die vorliegende Erfindung bezieht sich auf eine Elektrolysewanne für die Herstellung von Aluminium durch Schmelzflusselektrolyse, bestehend aus einer äusseren Stahlwanne, einer wärmedämmenden Isolationsschicht und einerim wesentlichen aus Kohlenstoff bestehenden Innenauskleidung mit eisernen Kathodenbarren.

Für die Gewinnung von Aluminium durch Schmelzflusselektrolyse von Aluminiumoxid wird dieses in einer Fluoridschmelze gelöst, die zum grössten Teil aus Kryolith besteht. Das kathodisch abgeschiedene Aluminium sammelt sich unter der Fluoridschmelze auf dem Kohleboden der Zelle, wobei die Oberfläche des flüssigen Aluminiums die Kathode bildet. In die Schmelze tauchen von oben Anoden ein, die bei konventionellen Verfahren aus amorphem Konlenstoff bestehen. An den Kohleanoden entsteht durch die elektrolytische Zersetzung des Aluminiumoxids Sauerstoff, der sich mit dem Kohlenstoff der Anoden zu C0₂ und CO verbindet. Die Elektrolyse findet in einem Temperaturbereich von etwa 940 bis 970°C statt.

Die durch den Elektrolyseprozess verbrauchte elektrische Energie kann in zwei Hauptkategorien eingeteilt werden:
- Produktions- bzw. Reduktionsenergie
- Verlustenergie

Der produktive Teil des Energieverbrauchs wird benötigt, um die A1³⁺⁻Kationen zu metallischem Aluminium zu reduzieren. Dieser produktive Teil des Energieverbrauchs kann also nicht vermindert werden.

Die Energieverluste dagegen können in verschiedene Komponenten aufgeteilt werden, die sich alle als Wärmeverluste an die Umgebung auswirken. Die beim Elektrolyseprozess erzeugte Wärme fliesst immer zu kälteren Teilen der Wanne, von dort entweicht sie an die Umgebung und zieht so Energie vom Produktionsverfahren ab. Diese Wärmeverluste können kontrolliert und müssen auf ein Minimum gebracht werden.

Durch die Verwendung von optimal geeigneten Materialien für die Stromleiter kann der Spannungsabfall und damit der Energieverlust im elektrischen Stromkreis auf ein Minimum reduziert werden.

Um die Wärme nicht oder nur in geringem Masse durch die Wanne entweichen zu lassen, ist deshalb schon seit langer Zeit eine Wärmeisolationsschicht in die äussere Stahlwanne eingebettet worden. Üblicherweise werden dabei Steine aus Diatomeenerde oder Molerstein verwendet. Neue Molersteine haben vorzügliche Isolationseigenschaften, sie sind jedoch gegenüber den die Kohleauskleidung durchdringende Badkomponenten sehr empfindlich. Deshalb wird oft die dem Bad am nächsten liegende Isolationsschicht aus weniger temperaturempfindlichen, aber auch schlechter isolierenden Schamottesteinen hergestellt. Indem Steine aufeinander gestapelt werden, können sowohl die Seitenwände als auch der horizontale Wannenboden problemlos. isoliert werden.

In der US-PS 4 052 288 wird vorgeschlagen, die Auskleidungen von verbrauchten Elektrolysezellen, also Kohleresten und Isolation, zu mahlen und dann mit einer stark alkalischen Lösung zu behandeln, wobei die Fluoride von Natrium und Aluminium entfernt werden. Dem Filtrat wird noch ein Binder, im allgemeinen Petrolpech, zugegeben und so eine Paste zur Auskleidung von neuen Elektrolysezellen hergestellt.

In der EP-A-63 547 wird eine Elektrolysewanne beschrieben, in welcher mindestens die unteren 80% der Bodenisolation aus einer verfestigten Vulkanascheschicht besteht, die restliche Bodenisolation aus einer Leckbarriere, welche vorzugsweise aus pulverförmiger Tonerde besteht und die Vulkanasche gegen die Kohleauskleidung durchdringende Badkomponenten abschirmt. Die Seitenwand der Stahlwanne wird mit Moler- oder Schamottesteinen isoliert.

Der Erfinder hat sich die Aufgabe gestellt, eine Elektrolysewanne für die Herstellung von Aluminium durch Schmelzflusselektrolyse zu schaffen, bei welcher die Herstellungskosten für die thermische Isolation bedeutend gesenkt werden können, ohne dass die Qualität der Wanne in bezug auf Wärmeisolation und Lebensdauer darunter leidet.

Die Aufgabe wird erfindungsgemäss dadurch gelöst, dass bei einer Elektrolysewanne mindestens die unteren 75% der Bodenisolation aus einer mit mechanischen Mitteln verfestigten Schicht aus einem Granulat mit einer im wesentlichen zwischen 0,01 und 8 mm variierenden Korngrösse, welches die vollständig gemahlenen, sonst jedoch unbehandelten Isolationsschichten - ohne die vor dem Mahlen mechanisch aussortierten Kohlereste - von ersetzten Elektrolysewannen enthält, und die restlichen 0 bis 25% aus einer Lage Schamottesteinen, gemahlenen Schamottesteinen und/oder Hüttentonerde bestehen, während die Seitenwände der Stahlwanne ausschliesslich mit Schamottesteinen isoliert sind.

Die Korngrösse des gemahlenen Granulats liegt vorzugsweise zwischen 0,1 und 4 mm.

Wenn eine Wanne ersetzt werden muss, wird die Auskleidung herausgebrochen und in den meisten Fällen verworfen. Beim Einsatz von Tonerde als Isolationsmittel ist es möglich, Aluminiumoxid aus der Bodenisolation zu rezyklieren, falls in der Hütte die notwendigen Einrichtungen vorhanden sind.

Der Einsatz von Molersteinen und Tonerde als Isolationsmittel stellt für eine Aluminiumhütte einen beträchtlichen Kostenfaktor dar, weil beide Materialien teuer sind. In bekannten Elektrolysezellen werden im allgemeinen Bodenisolationen von drei Schichten Molersteinen und einer Schicht von gegen den Schmelzfluss besser beständigen, aber teureren Schamottesteinen hergestellt.

Bei der Herstellung der erfindungsgemässen Isolation werden diese vier Steinschichten aus der zu ersetzenden Elektrolysezelle herausgebrochen und gemahlen. Allfällige Kohlestücke werden vorher mechanisch aussortiert, ebenso die grösseren Stücke von erstarrtem Aluminium. Das gemahlene Granulat besteht somit hauptsächlich aus Molersteinen, zum kleineren Teil aus Schamotte und kann auch kleinere Einschlussmengen von Aluminium aufweisen.

Die Höhe der verfestigten Granulatschicht beträgt bevorzugt 250-300 mm. Darauf wird zweckmässig eine Schicht von Schamottesteinen, gemahlenen Schamottesteinen und/oder Aluminiumoxid gegeben, die jedoch vorzugsweise nicht dicker als 100 mm ist.

Zum besseren Schutz der verfestigten Granulatschicht gegen die durch die Kohleauskleidung hindurchgedrungene Schmelzflusskomponenten kann zusätzlich eine undurchlässige, flexible Graphitmembran, welche mit einer Trägerfolie aus Stahl verbunden ist (vgl. TMS Paper Nr. LM 78/19 bzw. DE-OS 2817 202), auf das Granulat gelegt werden.

Das Granulat wird trocken in die Zelle eingeschüttet und dann beispielsweise durch Stampfen und/ oder Vibrieren mechanisch verdichtet. Nasses Granulat wird vorher zweckmässig getrocknet.

Die Elektrolysezelle mit der erfindungsgemässen Isolationsschicht weist folgende Vorteile auf:
- Gegenübei konventionellen Elektrolysezellen mit Bodenisolationen aus Moler- und Schamottesteinen wird eine Kosteneinsparung von ca. 70% erzielt.
- Der Steinausbruch aus zu ersetzenden Zellen kann hundertprozentig verwendet werden.
- Beim Auslegen wird beträchtlich an Arbeitszeit eingespart.
- Die gemahlenen Granulate sind an Fluoriden gesättigt, weshalb sie im Betrieb weniger Fluoride aufnehmen. Dadurch wird der Kryolith- und A1F₃-Verbrauch geringer.
- Es müssen keine neuen Steine geschnitten werden.
- Die alten Steine müssen nicht durch Wässern gereinigt werden.
- Die Fahrt in die Deponie und die stets höher werdenden Deponiekosten entfallen. Deponien für Steinausbrüche müssen unten mit Kalziumverbindungen ausgelegt sein.
- Auf dem Hüttengelände muss kein Materiallager angelegt werden.
- Die Fluss- und Metalldurchdringungsmöglichkeiten in der Isolationsschicht sind geringer, weil keine Fugen vorhanden sind, das Schamotte- und Molermaterial vermischt ist und die Ecken und Unebenheiten besser ausgefüllt sind.

Temperaturmessungen bei seit längerer Zeit in Betrieb befindlichen Elektrolysezellen haben gezeigt, dass die Wannenböden mit erfindungsgemässen Isolationsschichten keine höheren Temperaturen anzeigen als Wannenböden mit konventionell gemauerten Isolationsschichten. Daher ist die Wärmeisolation mindestens als gleich gut zu bezeichnen.

## Patentansprüche

1. Elektrolysewanne für die Herstellung von Aluminium durch Schmelzflusselektrolyse, bestehend aus einer äusseren Stahlwanne, einer wärmedämmenden Isolationsschicht und einer im wesentlichen aus Kohlenstoff bestehenden Innenauskleidung mit eisernen Kathodenbarren, worin mindestens die unteren 75% der Bodenisolation aus einer mit mechanischen Mitteln verfestigten Schicht aus einem Granulat mit einer im wesentlichen zwischen 0,01 und 8 mm varriierenden Korngrösse, welches die vollständig gemahlenen, sonst jedoch unbehandelten Isolationsschichten - ohne die vor dem Mahlen mechanisch aussortierten Kohlereste - von ersetzten Elektrolysewannen enthält, und die restlichen 0 bis 25% aus einer Lage Schamottesteinen, gemahlenen Schamottesteinen und/oder Hüttentonerde bestehen, während die Seitenwände der Stahlwanne ausschliesslich mit Schamottesteinen isoliert sind.

2. Elektrolysewanne nach Anspruch 1, dadurch gekennzeichnet, dass das gemahlene Granulat hauptsächlich aus Molersteinen, zum kleineren Teil aus Schamotte, je nach dem Isolationsmaterial der ersetzten Elektrolysezellen, und Einschlüssen aus Aluminium besteht.

3. Elektrolysewanne nach Anspruch 1 oder 2, dadurch gekennzeichnet, dass die Höhe der verfestigten Granulatschicht 250-300 mm beträgt.

4. Elektrolysewanne nach mindestens einem der Ansprüche 1 bis 3, dadurch gekennzeichnet, dass auf der verfestigten Granulatschicht eine undurchlässige, flexible Graphitmembran, welche mit einer Trägerfolie aus Stahl verbunden ist, angeordnet ist.

5. Elektrolysewanne nach mindestens einem der Ansprüche 1 bis 4, dadurch gekennzeichnet, dass die Korngrösse des gemahlenen Granulats zwischen 0,1 und 4 mm variiert.

## Claims

1. Electrolysis vat for the production of aluminium by fusion electrolysis, consisting of an outer steel vat, a thermally insulating layer and an inner lining consisting essentially of carbon with iron cathode bars, in wich at least the lower 75% of the floor insulation consist of a layer, consolidated by mechanical means, of a granulate with a grain size varying substantially between 0.01 and 8 mm, which contains the completely ground but otherwise untreated insulating layers - without the carbon residues which are mechanically sorted out before grinding - of replaced electrolysis vats, and the remaining 0-25% consist of a layer of fireclay bricks, ground fireclay bricks and/or smelter alumina, while the side walls of the steel vat are insulated exclusively with fireclay bricks.

2. Electroylsis vat according to claim 1, characterised in that the ground granulate consists mainly of moler bricks and for the smaller part of fireclay, according to the insulation material of the replaced electrolysis cells, and inclusions of aluminium.

3. Electroylsis vat according to claim 1 or 2, characterised in that the depth of the consolidated granulate layer amounts to 250-300 mm.

4. Electroylsis vat according to at least one of claims 1 to 3, characterised in that an impermeable, flexible graphite diaphragm which is connected with a carrier foil of steel is arranged on the consolidated granulate layer.

5. Electroylsis vat according to at least one of claims 1 to 4, characterised in that the grain size of the ground granulate varies between 0.1 and 4 mm.

## Revendications

1. Cuve d'électrolyse pour la fabrication d'aluminium par électrolyse ignée, composée d'une cuve extérieure en acier, d'une couche d'isolation isolante de la chaleur et d'un revêtement intérieur essentiellement composé de charbon, avec des barres cathodiques en fer, dans laquelle au moins les 75% inférieurs de l'isolation du fond sont constitués par une couche, tassée par des moyens mécaniques, formée d'un granulat d'une grosseur de grain qui varie sensi- blemententre 0,01 et 8 mm, granulat qui contient les couches d'isolation, entièrement broyées mais sans autre traitement, de cuves d'électrolyse remplacées - sans les résidus de charbon, qui ont été éliminés par triage mécanique avant le broyage - et les 0 à 25% restants sont constitués par une couche de briques de chamotte, briques de chamotte broyées et/ ou d'alumine technique, tandis que les parois latérales de la cuve en acier sont isolées exclusivement avec des briques de chamotte.

2. Cuve d'électrolyse selon la revendication 1, caractérisée en ce que le granulat broyé est principalement composé de briques de Moler et, pour une plus petite proportion, de chamotte, selon la matière d'isolation des cuves d'électrolyse remplacées, et d'inclusions d'aluminium.

3. Cuve d'électrolyse selon la revendication 1 ou la revendication 2, caractérisée en ce que l'épaisseur de la couche de granulat tassée est de 250 à 300 mm.

4. Cuve d'électrolyse selon au moins l'une des revendications 1 à 3, caractérisée en ce que, sur la couche de granulat tassée, est disposée une membrane de graphite, imperméable, flexible, qui est assemblée à une feuille support en acier.

5. Cuve d'électrolyse selon au moins l'une des revendications 1 à 4, caractérisée en ce que la grosseur de grain du granulat broyé varie entre 0,1 et 4 mm.
